# EUROPÄISCHE PATENTSCHRIFT

(11) **EP 4 549 659 B1**
(45) Veröffentlichungstag und Bekanntmachung des Hinweises auf die Patenterteilung: **17.06.2026**
(21) Anmeldenummer: 24210104.6
(22) Anmeldetag: 31.10.2024
(51) Int. Cl.: E02D 3/02, E02F 3/96

(54) **ANBAUVERDICHTER**
MOUNTED COMPACTOR
COMPACTEUR DE MONTAGE

(30) Priorität: 03.11.2023 DE 102023130476
(43) Veröffentlichungstag der Anmeldung: 07.05.2025
(73) Patentinhaber: Ammann Schweiz AG, 4901 Langenthal (CH)
(72) Erfinder: Pütz, Mark, 53567 Buchholz (DE)
(74) Vertreter: Euscher, Christoph

(56) Entgegenhaltungen:
- DE-A1- 102009 018 490
- DE-A1- 102010 021 961
- DE-T5- 112017 002 233

## Beschreibung

Die Erfindung betrifft einen Anbauverdichter mit einer Verdichterplatte zur Verdichtung eines Untergrundes, welcher als Anbaugerät mittels einer Befestigungsvorrichtung mit einer Baumaschine, insbesondere einem Bagger, verbindbar ist und grundsätzlich aus der gattungsbildenden Schrift DE10 2009018490 A1 geläufig ist.

### Stand der Technik

Anbauverdichter der hier beschriebenen Bauart weisen üblicherweise einen Oberwagen und einen mit diesem elastisch verbundenen Unterwagen mit einer Verdichterplatte, sowie einen Antrieb für einen Schwingungserreger auf. Dabei ist letzterer geeignet, die elastisch mit dem Oberwagen gekoppelte Verdichterplatte in Schwingung zu versetzen. Der Anbauverdichter weist eine Befestigungsvorrichtung auf, mittels derer er vorzugsweise an einen Arm einer Baumaschine, oder auch einer landwirtschaftlichen Maschine, befestigt werden kann. An einem Arm befestigt kann der Anbauverdichter an einen zu verdichtenden Ort verbracht und ggf. an diesem mittels einer durch die angeschlossene Maschine ausgeübten Druckkraft auf einen zu verdichtenden Untergrund gedrückt werden. Anbauverdichter eignen sich damit sehr gut zur Verdichtung von schlecht zugänglichen Bereichen, wie beispielsweise dem Untergrund in einem schmalen Graben.

Der Antrieb des Schwingungserregers ist üblicherweise als Hydraulikmotor ausgeführt, sodass der Anbauverdichter bevorzugt über einen in der Regel an der Baummaschine vorhandenen Hydraulikanschluss betrieben werden kann.

Der Hydraulikanschluss ist üblicherweise in Form von zwei Hydraulikleitungen sowie einer optionalen Leckleitung ausgeführt, durch welche ein Volumenstrom eines Hydraulikfluids in wechselnden Fließrichtungen, beispielsweise zum Öffnen oder Schließen einer Baggerschaufel, geleitet werden kann.

Die Beaufschlagung der Hydraulikleitungen mit einem von der Baumaschine erzeugten Hydraulikdruck in die eine oder andere Fließrichtung erfolgt über ein Mehrwegeventil, welches beispielsweise über einen im Führerstand der Baumaschine angeordneten Bedienhebel betätigbar ist. In Abhängigkeit vom befestigten Anbaugerät kann somit ein Öffnen oder Schließen einer Baggerschaufel, eine Links- oder Rechtsdrehung eines Greifers, ein Heben oder Senken eines Lifts, oder dergleichen bewirkt werden.

Bei dem Betrieb eines Anbauverdichters wird der richtungsveränderliche Volumenstrom in der Regel zum Antrieb des Schwingungserregers genutzt, wobei dessen Drehrichtung für seine grundsätzliche Funktion unerheblich ist. Allerdings kann man, wie beispielsweise in der DE102010021961A1 beschrieben, die beiden verschiedenen Drehrichtungen nutzen, um zwei unterschiedlich intensive, in ihrer Amplitude verschiedene Schwingungen zu generieren.

Dazu kann der Schwingungserreger ein sogenanntes Umschlaggewicht aufweisen, welches in Abhängigkeit von der Drehrichtung einer Unwuchtwelle zwei verschiedene Positionen einnehmen, und somit in Abhängigkeit von der Drehrichtung eine für eine Schwingungsamplitude maßgebliche Unwucht vergrößern oder verkleinern kann. Der Anbauverdichter kann dadurch sozusagen in zwei Betriebsmodi betrieben werden.

Wie in der DE102010021961A1 beschrieben, kann das Umschlaggewicht bei den nach diesem Grundprinzip arbeitenden Anordnungen allerdings auch eine indifferente Lage einnehmen, wodurch die Position, in der das Umschlaggewicht die Unwucht der Unwuchtwelle verstärkt, nicht zuverlässig gewährleistet werden kann.

### Offenbarung der Erfindung

Aufgabe der vorliegenden Erfindung ist es, eine gegenüber dem Stand der Technik verbesserte Lösung eines Anbauverdichters anzugeben.

Die Lösung der Aufgabe erfolgt erfindungsgemäß durch die Merkmale des unabhängigen Anspruchs. Vorteilhafte Ausgestaltungen der Erfindung sind in den Unteransprüchen angegeben.

Erfindungsgemäß vorgesehen ist ein Anbauverdichter zur Verdichtung eines Untergrundes, mit einer Befestigungsvorrichtung, mittels derer er als Anbaugerät mit einer Baumaschine, insbesondere einem Bagger, verbindbar ist, mit einer Verdichterplatte, die zur Verdichtung eines Untergrunds angeordnet ist, mit einem Hydraulikanschluss, über den seitens der Baumaschine ein richtungsveränderlicher Volumenstrom eines Hydraulikfluids zuführbar ist und einem Schwingungserreger, welcher angeordnet und eingerichtet ist, die Verdichterplatte in Schwingung zu versetzen, und welcher über den Hydraulikanschluss mittels des Volumenstroms antreibbar ist, wobei der Anbauverdichter eine Hydraulikschaltung aufweist, die einen hydraulischen Gleichrichter umfasst und derart ausgeführt ist, dass ein erster Teil H des über den Hydraulikanschluss zuführbaren richtungsveränderlichen Volumenstroms in seiner Strömungsrichtung gleichgerichtet zu einem Antrieb des Schwingungserregers geleitet wird, und ein zweiter Teil N des zuführbaren richtungsveränderlichen Volumenstroms nicht gleichgerichtet zu einer Vorrichtung zur Einstellung der Amplitude des Schwingungserregers geleitet wird.

Mit anderen Worten ist es vorgesehen, von einem Volumenstrom, der über den Hydraulikanschluss bereitgestellt werden kann, einen Teil N in Form eines Nebenstroms abzuzweigen, welcher einer Vorrichtung zur Amplitudenverstellung zugeführt wird. Ein Teil H, welcher beispielsweise den gesamten Volumenstrom abzüglich des Nebenstroms, oder nach einer Zusammenführung mit dem zuvor abgezweigtem Nebenstrom auch den gesamten Volumenstrom umfassen kann, wird in Form eines Hauptstroms dem Antrieb des Schwingungserregers zugeführt, der vorzugsweise als Hydraulikmotor ausgeführt ist. Im Spezialfall können der Teil N und der Teil H auch identisch sein, sodass der Volumenstrom zunächst die Vorrichtung zur Amplitudeneinstellung und daraufhin den Antrieb des Schwingungserregers, bzw. bei umgekehrter Strömungsrichtung in umgekehrter Reihenfolge, durchströmt. Bei diesem Spezialfall ist ein Hauptzweig hinter der Abzweigung des Nebenstroms in einen Nebenzweig unterbrochen. Auch bei diesem Spezialfall kann dem Antrieb der hydraulische Gleichrichter vorgeschaltet sein.

Der erfindungsgemäße Anbauverdichter weist den Vorteil auf, dass der Antrieb und die Amplitudenverstellung voneinander separiert sind. Mittels einer von einem separierten Volumenstrom antreibbaren Vorrichtung zur Amplitudenverstellung ist eine von dem Hauptstrom und damit von dem Betrieb des Antriebs des Schwingungserregers prinzipiell unabhängige Amplitudenverstellung möglich. Eine Verstellung der Amplitude kann dabei grundsätzlich durch eine gezielte, bzw. geführte Verlagerung des Umschlaggewichts und/oder durch eine andere aus dem Stand der Technik bekannte Methode bewirkt werden.

Mit einer von einem Nebenstrom gespeisten Vorrichtung zur Einstellung der Amplitude des Schwingungserregers weist der Anbauverdichter die Eigenschaft auf, ein Verstellen der Amplitude des Schwingungserregers von einem Antreiben des Schwingungserregers entkoppeln zu können.

Aufgrund dieser Entkopplung ist es möglich, den Antrieb des Schwingungserregers stets in dieselbe Richtung drehen zu lassen. Dazu kann die Hydraulikschaltung vorteilhaft einen hydraulischen Gleichrichter aufweisen, über welchen der Teil H des richtungsveränderlichen Volumenstroms in seiner Strömungsrichtung gleichgerichtet dem Antrieb des Schwingungserregers zugeführt wird.

Den Antrieb des Schwingungserregers mit einem gleichgerichteten Volumenstrom zu betreiben, weist diverse Vorteile auf. Bei einem nicht gleichgerichteten Antrieb eines Schwingungserregers nach dem Stand der Technik ist ein Umschalten von einem ersten Betriebsmodus mit einer niedrigen Schwingungsamplitude und beispielsweise einer hohen Schwingungsfrequenz in einen zweiten Betriebsmodus mit einer höheren Schwingungsamplitude und beispielsweise einer niedrigeren Schwingungsfrequenz stets mit einer Drehrichtungsänderung des Hydraulikantriebs verbunden. Diese Richtungsänderung erfolgt in der Regel abrupt, ein zwischenzeitliches Ausharren in einer Ruheposition zwischen einem "Linkslauf" und einem "Rechtslauf" entspricht nicht der gelebten Praxis. Entsprechend belastend ist der abrupte Richtungswechsel für die Mechanik. Weist diese zudem ein Umschlaggewicht auf, schlägt dieses zumeist mit einem lauten, deutlich wahrnehmbaren Knall gegen einen in Gegenrichtung drehenden Mitnehmer. Insgesamt wird die Konstruktion des Anbauverdichters durch ein schnelles Umschalten der Betriebsmodi auf das Äußerste belastet.

Eine derartige Belastung entfällt bei einem Anbauverdichter mit gleichgerichtetem Volumenstrom. Eine ansonsten ähnlich ausgelegte Mechanik weist einen sehr viel geringeren Verschleiß und eine somit deutlich höhere Lebensdauer auf.

In einer vorteilhaften Ausgestaltung des Anbauverdichters weist dieser zur Gleichrichtung des richtungsveränderlichen Volumenstroms vier Rückflussverhinderer auf, welche in Form einer Graetz-Schaltung, beziehungsweise in Form eines elektrischen Brückengleichrichters, angeordnet sind. Eine derartige Ausgestaltung eines hydraulischen Gleichrichters ist mit kostengünstigen Bauteilen ohne hohe Druckverluste zu erzielen.

Ferner kann die Vorrichtung zur Einstellung der Amplitude in einer vorteilhaften Ausgestaltung des Anbauverdichters zumindest zwei unterschiedliche Stellungen annehmen, deren Einnahme alternierend von der Richtung des richtungsveränderlichen Volumenstroms abhängt. Dabei können die zwei Amplitudeneinstellungen unabhängig von einer Durchflussmenge allein von der Fließrichtung abhängig einstellbar sein.

Weiterhin kann der Anbauverdichter derart ausgeführt sein, dass der Schwingungserreger zumindest zwei miteinander gekoppelte, synchron oder gegenläufig synchron drehende Unwuchtwellen aufweist, von denen eine erste gegenüber einer zweiten in ihrer Phase um bis zu einer halben Drehung verstellbar ist. Dabei kann eine Verstellung der Phase kontinuierlich, oder quasi digital, je einer Fließrichtung zugeordnet, erfolgen. Dies kann derart geschehen, dass bei einem Volumenstrom in einer ersten Fließrichtung keine Verstellung der Unwuchtwellen gegeneinander erfolgt, und bei einem Volumenstrom in eine zweite, der ersten entgegengerichteten Fließrichtung eine Verstellung der Umwuchtwellen gegeneinander um eine halbe Drehung erfolgt.

Mit einer kontinuierlichen Verstellung der Phase wären selbstverständlich aber auch Verstellwinkel von weniger als einer halben Umdrehung denkbar, sodass sich die Unwuchten der Unwuchtwellen nur anteilig summieren.

Sofern der Volumenstrom nicht nur in seiner Richtung, sondern auch in seinem Druck bzw. seinem Volumen steuerbar ist, könnte beispielsweise mit zunehmenden Volumenstrom zugleich ein Verstellwinkel zwischen den Unwuchtwellen reduziert werden, sodass sowohl Schwingungsfrequenz als auch Schwingungsamplitude parallel steigerbar wären.

Ist eine derartige Ansteuerbarkeit seitens der Baumaschine nicht gegeben, kann die Amplitudenverstellung sehr einfach und zustandsstabil digital zwei alternierende Einstellungen vorsehen, von denen die Unwuchtwellen gegeneinander in der einen Einstellung keine Verdrehung, und in der anderen Einstellung eine Verdrehung von einer halben Umdrehung aufweisen. Von der Wirkung her entspricht dies im Wesentlichen derjenigen eines Umschlagsgewichts, mit dem Vorteil allerdings, dass sich das Gewicht nicht frei bewegen kann und keine undefinierten, zufälligen Zwischenpositionen des Gewichts auftreten können. Die Unwuchtwellen können in zwei definierten Zuständen, vorteilhaft zum Beispiel einander summierend oder einander subtrahierend, rotieren.

In einer vorteilhaften Ausgestaltung kann der Anbauverdichter somit derart ausgeführt sein, dass die zwei Unwuchtwellen in einer ersten der Stellungen der Vorrichtung zur Einstellung der Amplitude eine gegenüber einer zweiten Stellung eine um eine halbe Umdrehung verstellte Phasenlage aufweisen, dass eine Verstellung der Phasenlage der Unwuchtwelle mittels der Vorrichtung zur Verstellung der Amplitude bewirkbar ist, und dass die zwei Unwuchtwellen in einer ersten Stellung der Vorrichtung zur Amplitudenverstellung eine gegenüber einer zweiten Stellung der Vorrichtung zur Amplitudenverstellung eine um eine halbe Umdrehung verstellte Phasenlage aufweisen.

Dabei können die Unwuchtwellen vorteilhaft über eine Spindel oder eine Spiralhülse gekoppelt sein, wobei durch eine Verdrehung der Spindel oder der Spiralhülse eine Verstellung der Phasenlage zwischen den Unwuchtwellen erzielbar ist. Auf diese Weise kann eine rotatorische Verdrehung durch eine translatorische Verschiebung bewirkt werden. Dazu kann ein Stellstift in eine Nut der Spindel oder in eine Spiralnut der Spiralhülse eingreifen, wobei mit einer Verstellung des Stellstiftes entlang einer Parallelachse der Spindel oder auf einer Achse innerhalb der Spiralhülse eine Verstellung der Phasenlage zwischen den Unwuchtwellen bewirkt werden kann.

Bei einer gegen axiale Verschiebung fixierter Spindel oder Spiralhülse ist durch eine bidirektionale Verstellung des Stellstifts entlang einer Parallelachse zur Spindel, oder entlang der Achse innerhalb der Spiralhülse mittels des richtungsveränderlichen Volumenstroms sehr einfach, beispielsweise durch Kolben, bzw. Zylinderkolben, bewirkbar.

Alternativ kann auch umgekehrt, bei einem axial, gegen eine Bewegung entlang der Wellenachse fixiertem Stellstift, eine Verschiebung der Spiralhülse, und damit die Umsetzung einer translatorischen Bewegung in eine rotatorische Verdrehung erfolgen.

In einer weiteren Variante können sowohl Spindel oder Spiralhülse einerseits als auch der Stellstift andererseits axial verschiebbar ausgeführt sein und eine rotatorische Verdrehung durch eine einander gegenüber gegenläufige axiale Verschiebung von Stellstift und Spindel oder Spiralhülse erfolgen.

Weiterhin kann der Anbauverdichter auch mehr als zwei Unwuchtwellen aufweisen. So kann der Anbauverdichter beispielsweise zur Reduzierung der mechanischen Belastungen, beispielsweise derjenigen auf die Wellenlager, anstelle weniger Wellen mit je einer relativ großen Unwucht eine Mehrzahl von kleineren Unwuchtwellen mit vergleichsweise kleineren Unwuchten aufweisen. Dabei werden die Größen der Unwuchten vorteilhaft derart gewählt, dass die Summenwirkung von einer oder mehreren Unwuchtwellen in ihrer Phasenlage gegenüber den übrigen ein oder mehreren Unwuchtwellen verstellbaren Unwuchtwellen ungleich der Summenwirkung der ein oder mehreren übrigen Unwuchtwellen ist.

Zum Abgleich der hydraulischen Volumenströme sowie zum Schutz der Aggregate, wie dem Antriebsmotor und den Zylindern zur Amplitudenverstellung, kann der Anbauverdichter vorteilhaft eine oder mehrere Drosseln sowie einen oder mehrere Druckbegrenzer aufweisen.

In einer vorteilhaften Ausgestaltung des Anbauverdichters weist dieser einen Druckbegrenzer auf, welcher aus Sicht des Hydraulikanschlusses hinter dem Brückengleichrichter zwischen Druckleitung und Rücklaufleitung angeordnet ist. Hinter dem Brückengleichrichter ist der Volumenstrom stets in dieselbe Richtung gerichtet, weshalb es möglich ist, den Druck im gesamten Anbauverdichter kostengünstig mit nur einem einseitig sperrenden, bei Überschreiten eines vorgegebenen Maximaldrucks öffnenden Druckbegrenzer zu begrenzen. Damit können Druckspitzen aus einem Hydrauliksystem der Maschine, an welcher der Anbauverdichter angeschlossen sein kann, durch direkte Ableitung entsprechender Volumina in die Rücklaufleitung begrenzt werden.

Vorteilhaft kann durch einen derart angeordneten Druckbegrenzer insbesondere der Druck in einem gleichgerichteten Teil des Hydraulikkreislaufes begrenzt werden. Besonders vorteilhaft ist dabei zudem die Option, den Druckbegrenzer in räumlicher Nähe, quasi parallel zu dem Antriebsmotor, anordnen zu können, so dass der Druckbegrenzer insbesondere für den Antriebsmotor eine gute Schutzwirkung bietet.

In einer vorteilhaften Ausgestaltung des Anbauverdichters weist der Anbauverdichter wenigstens eine, vorzugsweise veränderliche, Drossel auf, welche aus Sicht des Hydraulikanschlusses hinter dem Brückengleichrichter in Serie mit dem Antrieb abgeordnet ist. Eine hinter dem Brückengleichrichter angeordnete Drossel ist zugleich hinter einer etwaigen Abzweigung und Aufteilung des Volumenstroms in einen Teil H, dem Hauptstrom, und einen Teil N, dem Nebenstrom, angeordnet. Mithilfe einer an dieser Stelle angeordneten Drossel können zwei Aufgaben mit nur einem Bauteil realisiert werden, von denen die eine in einer ggf. erforderlichen oder wünschenswerten Drosselung der Motorleistung des Antriebs, und eine andere in einem ggf. erforderlichen hydraulischen Abgleich der Volumenströme zwischen dem Hauptstrom und dem Nebenstrom besteht.

In einer anderen oder auch derselben vorteilhaften Ausgestaltung des Anbauverdichters weist der Anbauverdichter in dem nicht gleichgerichteten Nebenzweig wenigstens je einen, vorzugsweise einstellbaren, Druckbegrenzer, welcher parallel zu einem Druckzylinder der Vorrichtung zur Amplitudenverstellung angeordnet ist, und/oder eine, vorzugsweise veränderliche, Drossel auf, welche in Serie mit der Vorrichtung zur Amplitudenverstellung angeordnet ist.

Dabei können diese Bauteile zum einen eine Schutzwirkung für die Vorrichtung zur Amplitudenverstellung bieten und zum anderen einen hydraulischen Abgleich zwischen dem Hauptstrom sowie dem Nebenstrom ermöglichen oder unterstützen.

Entlastungs- und/oder Leckströme der Druckbegrenzer können vorteilhaft über Rückflussverhinderer in die jeweils als Rücklaufleitung dienende Hydraulikleitung geleitet werden. Besonders vorteilhaft kann dies über dieselben Rückflussverhinderer erfolgen, die zugleich einen Teil des Brückengleichrichters ausbilden, so dass diese eine Doppelnutzung erfahren und sowohl vom Nebenstrom der Amplitudenverstellung als auch vom Hauptstrom des Antriebs durchströmt werden.

### Zeichnungen

Nachfolgend wird die Erfindung unter Bezugnahme auf die anliegenden, schematischen Zeichnungen anhand bevorzugter Ausführungsformen näher erläutert.

### Es zeigen

- Fig. 1: eine Zeichnung eines Ausführungsbeispiel des beschriebenen Anbauverdichters in perspektivischer Darstellung;
- Fig. 2: ein Ausführungsbeispiel einer Hydraulikschaltung des beschriebenen Anbauverdichters;
- Fig. 3: einen Einblick von unten in ein geöffnetes Antriebsgehäuse eines Ausführungsbeispiels des Anbauverdichters;
- Fig. 4: eine Struktur einer Vorrichtung zur Amplitudenverstellung mit zwei Zylindern, einer Spiralhülse mit Stellstift sowie einer Unwuchtwelle mit Gewichten.

Aus Fig. 1 ist ein Ausführungsbeispiel des beschriebenen Anbauverdichters in perspektivischer Darstellung ersichtlich.

Fig 1 zeigt einen Anbauverdichter 1 zur Verdichtung eines Untergrundes, mit einer Befestigungsvorrichtung 2, mittels derer er als Anbaugerät mit einer Baumaschine, insbesondere einem Bagger, verbindbar ist, und mit einer Verdichterplatte 3, die zur Verdichtung eines Untergrunds angeordnet ist.

Einer besseren Darstellbarkeit halber nicht dargestellt, weist der Anbauverdichter 1 einen Hydraulikanschluss 4 auf, über den seitens der ebenfalls nicht dargestellten Baumaschine ein richtungsveränderlicher Volumenstrom eines Hydraulikfluids zuführbar ist.

Der Anbauverdichter 1 weist einen Oberwagen 5, an dem die Befestigungsvorrichtung 2 angeordnet ist, und einen über Dämpfungsglieder 7 mit dem Oberwagen 5 gekoppelten Unterwagen 6 auf. Im Unterwagen 6 ist auf der Verdichterplatte 3 ein Schwingungserreger 8 mit drei Unwuchtwellen 91, 92 angeordnet, von denen eine mittlere Unwuchtwelle 92 mittels einer Vorrichtung 10 zur Verstellung der Amplitude in ihrer Phase um eine halbe Drehung verstellbar ist.

Aus Fig. 2 ist eine Hydraulikschaltung des Anbauverdichters 1 ersichtlich, welche einen hydraulischen Gleichrichter 11-12-13-14 umfasst und derart ausgeführt ist, dass ein erster Teil H des über den Hydraulikanschluss 4 zuführbaren richtungsveränderlichen Volumenstroms in seiner Strömungsrichtung gleichgerichtet zu einem Antrieb 15 des Schwingungserregers 8 geleitet wird, und ein zweiter Teil N des zuführbaren richtungsveränderlichen Volumenstroms (nicht gleichgerichtet) zu einer Vorrichtung 10 zur Einstellung der Amplitude des Schwingungserregers 8 geleitet wird. Dabei sind die vier Rückflussverhinderer 11, 12, 13 und 14 zur Gleichrichtung des Teil H des richtungsveränderlichen Volumenstroms in Form einer Graetz-Schaltung, d.h. in Form eines elektrischen Brückengleichrichters, angeordnet.

Die Vorrichtung 10 zur Einstellung der Amplitude kann zwei Stellungen annehmen , deren Einnahme alternierend von der Richtung des richtungsveränderlichen Volumenstroms abhängt. Wird eine am Anschlusspunkt A des Hydraulikanschlusses 4 angeschlossene Leitung mit Druck beaufschlagt, kann ein am Anschlusspunkt D angeschlossener Zylinder einen Kolben in Richtung 17 drücken. Wird eine am Anschlusspunkt B des Hydraulikanschlusses 4 angeschlossene Leitung mit Druck beaufschlagt, kann ein am Anschlusspunkt C angeschlossener Zylinder einen Kolben in Richtung 18 drücken. Dabei können jeweilige Entlastungsströme über die einstellbaren Druckbegrenzungsventile 19 und 20 sowie über die Rückflussverhinderer 13 und 14, die zugleich Teil des Brückengleichrichters 11-12-13-14 sind, in die jeweils als Rücklaufleitung dienende Leitung zum Hydraulikanschluss 4 zurückgeführt werden.

Quasi parallel zum Hydraulikanschluss 4, jedoch druckseitig über die Rückflussverhinderer 21 und 22 und rücklaufseitig über die Rückflussverhinderer 13 und 14 gleichgerichtet, weist der Anbauverdichter 1 einen einstellbaren Druckbegrenzer 23 auf, der die Aggregate des Anbauverdichters 1, insbesondere den Hydraulikmotor 15 sowie die Zylinder der Amplitudenverstellung 10 schützt.

Der Druckbegrenzer 23 ist aus Sicht des Hydraulikanschlusses 4 hinter dem Brückengleichrichter 21-22-13-14 zwischen Druckleitung, auch Zulaufleitung genannt, und Rücklaufleitung angeordnet.

Des Weiteren weist der Anbauverdichter 1 in den jeweils als Druckleitung dienenden Leitungszweigen je eine Blende oder Drossel 24, 25 auf, mit welcher jeweils abhängig von der Fließrichtung eine Drehzahlbegrenzung und/oder ein hydraulischer Abgleich zwischen den Zweigen H und N erfolgen kann. Zur Einstellung unterschiedlicher Schwingungsfrequenzen können die Blenden oder Drosseln 24, 25 unterschiedlich groß ausgelegt sein. Ergänzend und/oder in gegenseitiger Abstimmung mit diesen kann durch die in dem nicht gleichgerichteten Nebenzweig N angeordneten Druckbegrenzer 19 und 20 ein hydraulischer Abgleich erfolgen.

Fig. 3 gibt einen Einblick in das von unten geöffnete Antriebsgehäuse des Anbauverdichters 1, in dem drei über gleichgroße Zahnräder synchron gekoppelte Unwuchtwellen 91, 92 ersichtlich sind. Diese sind von dem an einer der Unwuchtwellen 91 angeschlossenen Hydraulikmotor 15 antreibbar und bilden zusammen den Schwingungserreger 8 aus. Die äußeren Unwuchtwellen 91 weisen jeweils zwei halbringartige Gewichte 31, und die innere Unwuchtwelle 92 zwei halbringartige Gewichte 32 auf. Bei Rotation ist die Summe der durch die Gewichte 31 generierten Fliehkräfte größer als die Summe der durch die Gewichte 32 generierten Fliehkräfte. In der vorliegenden Darstellung weisen die Unwuchtwellen 91, 92 gegeneinander keinen Phasenversatz auf, sämtliche Gewichte 31, 32 befinden sich in derselben Phasenlage auf der Rückseite der Wellen. Aus Fig. 3 nicht ersichtlich, ist jedoch die über eine Spiralnut mit dem mittleren Zahnrad verbundene Unwuchtwelle 92 um eine halbe Drehung gegenüber den Unwuchtwellen 91 verdrehbar. Da die Summe der durch die Gewichte 31 generierten Fliehkräfte größer als die Summe der durch die Gewichte 32 generierten Fliehkräfte ist, ist die Wirkung der inneren in ihrer Phasenlage gegenüber den äußeren Unwuchtwellen 91 verstellbaren Unwuchtwelle 92 ungleich der Summenwirkung der äußeren Unwuchtwellen 91.

Fig. 4 zeigt die Struktur einer Vorrichtung zur Amplitudenverstellung 10 mit zwei Zylindern 51, 52, einer Spiralhülse 40 mit Stellstift 42 sowie einer Unwuchtwelle 92 mit Gewichten 32.

Die in Fig. 4 gezeigte Struktur lässt zwei Funktionsweisen zu, die sich darin unterscheiden, wie der Stellstift 42 und die Spiralhülse 40 in Relation zueinander bewegt werden. Grundsätzlich ist die Unwuchtwelle 92 über eine Spiralhülse 40 mit dem mittig dargestellten Zahnrad und somit mit den äußeren Unwuchtwellen 91 synchron gekoppelt.

In einer ersten Variante weist die Spiralhülse 40 eine außenliegende Spiralnut 41 auf, in welcher ein mit dem Zahnrad verbundener Stellstift 42 eingreift. Wird die Hülse 40 durch die Zylinder 51 oder 52 in axialer Richtung verschoben, so bewirkt die Spiralnut 41 eine Verdrehung der Spiralhülse 40 gegenüber dem antreibenden Zahnrad. Dadurch kann die Phasenlage der Gewichte 32 gegenüber einer Phasenlage der Gewichte 31 um bis zu einer halben Drehung verändert werden. Bei axial fixiertem Stellstift 42 und einer wechselseitigen Beaufschlagung der Zylinder 51 und 52 mit dem hydraulischen Druck des richtungsveränderlichen Volumenstroms kann somit eine axiale Verstellung der Spiralhülse 40 und damit eine Phasenveränderung der Unwuchtwelle 92 gegenüber den äußeren Unwuchtwellen 91 bewirkt werden.

Alternativ, in einer zweiten Variante, kann die Spiralhülse 40 axial fixiert und starr mit dem Zahnrad verbunden sein und eine innenliegende Spiralnut 41 aufweisen. In diese kann von innen ein Stellstift 42 eingreifen, welcher bei einer Verschiebung entlang der Unwuchtwelle 92 durch die Spiralnut 41 verdreht wird. Der in einem Langloch der Unwuchtwelle 92 geführte Stellstift 42 verdreht somit die Unwuchtwelle 92 ohne diese axial zu verschieben. Er bewirkt aber damit eine Phasenveränderung der Unwuchtwelle 92 gegenüber dem Zahnrad und den damit gekoppelten Unwuchtwellen 91. Bei dieser Variante erfolgt die Phasenverschiebung mittels der Zylinder 51 und 52 durch die axiale Verschiebung des Stellstifts 42.

## Patentansprüche

1. Anbauverdichter (1) zur Verdichtung eines Untergrundes,
mit einer Befestigungsvorrichtung (2), mittels derer er als Anbaugerät mit einer Baumaschine, insbesondere einem Bagger, verbindbar ist, mit einer Verdichterplatte (3), die zur Verdichtung eines Untergrunds angeordnet ist,
mit einem Hydraulikanschluss (4),
über den seitens der Baumaschine ein richtungsveränderlicher Volumenstrom eines Hydraulikfluids zuführbar ist und einem Schwingungserreger (8), welcher eingerichtet ist, die Verdichterplatte (3) in Schwingung zu versetzen, und welcher über den Hydraulikanschluss (4) mittels des Volumenstroms antreibbar ist, **dadurch gekennzeichnet, dass**
der Anbauverdichter (1) eine Hydraulikschaltung aufweist,
die einen hydraulischen Gleichrichter (11-12-13-14) umfasst und derart ausgeführt ist, dass ein erster Teil des über den Hydraulikanschluss (4) zuführbaren richtungsveränderlichen Volumenstroms in seiner Strömungsrichtung gleichgerichtet zu einem Antrieb (15) des Schwingungserregers (8) geleitet wird, und ein zweiter Teil des zuführbaren richtungsveränderlichen Volumenstroms nicht gleichgerichtet zu einer Vorrichtung (10) zur Einstellung der Amplitude des Schwingungserregers (8) geleitet wird.

2. Anbauverdichter (1) nach Anspruch 1, **dadurch gekennzeichnet, dass** der Anbauverdichter (1) zur Gleichrichtung des richtungsveränderlichen Volumenstroms vier Rückflussverhinderer (11), (12), (13), (14) aufweist, welche als Brückengleichrichter (11-12-13-14) in Form einer Graetz-Schaltung angeordnet sind.

3. Anbauverdichter (1) nach einem der vorherigen Ansprüche, **dadurch gekennzeichnet, dass** die Vorrichtung zur Einstellung der Amplitude (10) zumindest zwei Stellungen annehmen kann, deren Einnahme alternierend von der Richtung des richtungsveränderlichen Volumenstroms abhängt.

4. Anbauverdichter (1) nach einem der vorherigen Ansprüche, **dadurch gekennzeichnet, dass** der Schwingungserreger (8) zumindest zwei miteinander gekoppelte, synchron oder gegenläufig synchron drehende Unwuchtwellen (91), (92) aufweist, von denen eine erste gegenüber einer zweiten in ihrer Phase um eine halbe Drehung verstellbar ist.

5. Anbauverdichter (1) nach Anspruch 3 und Anspruch 4, **dadurch gekennzeichnet, dass** eine Verstellung der Phasenlage der ersten Unwuchtwelle (92) mittels der Vorrichtung zur Verstellung der Amplitude (10) bewirkbar ist, und dass die zwei Unwuchtwellen (91), (92) in einer ersten Stellung der Vorrichtung zur Amplitudenverstellung (10) eine gegenüber einer zweiten Stellung der Vorrichtung zur Amplitudenverstellung (10) eine um eine halbe Umdrehung verstellte Phasenlage aufweisen.

6. Anbauverdichter (1) nach Anspruch 5, **dadurch gekennzeichnet, dass** die Unwuchtwellen (91), (92) über eine Spindel oder eine Spiralhülse (40) gekoppelt sind und durch eine Verdrehung der Spindel oder der Spiralhülse (40) eine Verstellung der Phasenlage zwischen den Unwuchtwellen (91), (92) erzielbar ist.

7. Anbauverdichter (1) nach Anspruch 6, **dadurch gekennzeichnet, dass** ein Stellstift (42) in eine Nut der Spindel oder in eine Spiralnut (41) der Spiralhülse (40) eingreift und eine Verstellung der Phasenlage zwischen den Unwuchtwellen (91), (92) durch eine gegenseitige axiale Verstellung von Stellstift (42) und Spindel oder Spiralhülse (40) erzielbar ist.

8. Anbauverdichter (1) nach Anspruch 7, **dadurch gekennzeichnet, dass**
- bei axial fixierter Spindel oder Spiralhülse (40) eine Verstellung des Stellstifts (42) entlang einer Parallelachse zur Spindel oder entlang einer Achse in der Spiralhülse (40), oder,
- bei axial fixiertem Stellstift (42) eine axiale Verstellung der Spindel oder Spiralhülse (40),
- oder eine einander gegenüber gegenläufige axiale Verschiebung von Stellstift (42) und Spindel oder Spiralhülse (40),
bidirektional mittels des richtungsveränderlichen Volumenstroms bewirkbar ist.

9. Anbauverdichter nach einem der Ansprüche 5 bis 8, **dadurch gekennzeichnet, dass** bei mehr als zwei Unwuchtwellen (91), (92) die Summenwirkung von einer oder mehreren in ihrer Phasenlage gegenüber den übrigen ein oder mehreren Unwuchtwellen (91) verstellbaren Unwuchtwellen (92)
ungleich der Summenwirkung der ein oder mehreren übrigen Unwuchtwellen (91) ist.

10. Anbauverdichter (1) nach einem der vorherigen Ansprüche, **dadurch gekennzeichnet, dass** der Anbauverdichter (1) einen Druckbegrenzer (23) aufweist, welcher aus Sicht des Hydraulikanschlusses (4) hinter einem Brückengleichrichter (21-22-13-14) zwischen Druckleitung und Rücklaufleitung angeordnet ist.

11. Anbauverdichter (1) nach einem der vorherigen Ansprüche, **dadurch gekennzeichnet, dass** der Anbauverdichter (1) wenigstens eine, vorzugsweise veränderliche, Drossel (24), (25) aufweist, welche aus Sicht des Hydraulikanschlusses (4) in oder hinter dem Brückengleichrichter (21-22-13-14) in Serie mit dem Antrieb (15) abgeordnet ist.

12. Anbauverdichter (1) nach einem der vorherigen Ansprüche, **dadurch gekennzeichnet, dass** der Anbauverdichter (1) in einem nicht gleichgerichteten Nebenzweig wenigstens einen, vorzugsweise einstellbaren, Druckbegrenzer (19), (20) aufweist, welcher parallel zu der Vorrichtung zur Amplitudenverstellung (10) angeordnet ist.

13. Anbauverdichter (1) nach einem der vorherigen Ansprüche, **dadurch gekennzeichnet, dass** Leckströme und/oder Entlastungsströme über Rückflussverhinderer (13), (14) in die jeweils als Rücklauf dienende Hydraulikleitung geleitet werden.

14. Anbauverdichter (1) nach Anspruch 13, **dadurch gekennzeichnet, dass** diese Rückflussverhinderer (13), (14) Teil des Brückengleichrichters (11-12-13-14) sind.

## Claims

1. Mounted compactor (1) for compacting a ground, with a fastening device (2) by means of which it can be connected as an attachment to a construction machine, in particular an excavator, with a compaction plate (3) which is arranged for compacting a ground,
with a hydraulic connection (4), via which a directionally variable volume flow of a hydraulic fluid can be supplied by the construction machine,
and a vibration exciter (8), which is designed to set the compressor plate (3) into vibration, and which can be driven via the hydraulic connection (4) by means of the volume flow,
**characterized in that**
the compactor (1) has a hydraulic circuit,
which includes a hydraulic rectifier (11-12-13-14) and is designed such that a first part of the directionally variable volume flow suppliable via the hydraulic connection (4), rectified in its flow direction, is directed to a drive (15) of the vibration exciter (8),
and a second part of the directionally variable volume flow suppliable via the hydraulic connection (4), not rectified in its flow direction,
is directed to a device (10) for adjusting the amplitude of the vibration exciter (8).

2. Mounted compactor (1) according to claim 1, **characterized in that** the mounted compactor (1) has four backflow preventers (11), (12), (13), (14) for rectifying the direction-changing volume flow, which are arranged as bridge rectifiers (11-12-13-14) in the form of a Graetz circuit.

3. Mounted compactor (1) according to one of the preceding claims, **characterized in that** the **characterized in that** the device for adjusting the amplitude (10) can assume at least two positions, the position of which alternately depends on the direction of the variable volume flow.

4. Mounted compactor (1) according to one of the preceding claims, **characterized in that** the vibration exciter (8) has at least two coupled, synchronously or counter-rotating synchronously unbalanced shafts (91), (92), of which a first one is adjustable in its phase by half a rotation relative to a second one.

5. Mounted compactor (1) according to claim 3 and claim 4, **characterized in that** an adjustment of the phase position of the first unbalance shaft (92) can be effected by means of the device for adjusting the amplitude (10), and that the two unbalance shafts (91), (92) in a first position of the device for adjusting the amplitude (10) have a phase position that is adjusted by half a turn compared to a second position of the device for adjusting the amplitude (10).

6. Mounted compactor (1) according to claim 5, **characterized in that** the unbalance shafts (91), (92) are coupled via a spindle or a spiral sleeve (40) and an adjustment of the phase position between the unbalance shafts (91), (92) can be achieved by rotating the spindle or the spiral sleeve (40).

7. Mounted compactor (1) according to claim 6, **characterized in that** an adjusting pin (42) engages in a groove of the spindle or in a spiral groove (41) of the spiral sleeve (40) and an adjustment of the phase position between the unbalance shafts (91), (92) can be achieved by a mutual axial adjustment of adjusting pin (42) and spindle or spiral sleeve (40).

8. Mounted compactor (1) according to claim 7, **characterized in that**
- with axially fixed spindle or spiral sleeve (40), an adjustment of the adjusting pin (42) along an axis parallel to the spindle or along an axis in the spiral sleeve (40), or,
- with axially fixed adjusting pin (42), an axial adjustment of the spindle or spiral sleeve (40),
- or an opposing axial displacement of adjusting pin (42) and spindle or spiral sleeve (40),
can be achieved bidirectional by means of the changing volume flow.

9. Mounted compactor (1) according to one of claims 5 to 8, **characterized in that**, in the case of more than two unbalance shafts (91), (92), the sum effect of one or more unbalance shafts (92) which are adjustable in their phase position relative to the other one or more unbalance shafts (91) is not equal to the sum effect of the one or more other unbalance shafts (91).

10. Mounted compactor (1) according to one of the preceding claims, **characterized in that** the mounted compactor (1) has a pressure limiter (23) which, from the perspective of the hydraulic connection (4), is arranged behind a bridge rectifier (21-22-13-14) between the pressure line and the return line.

11. Mounted compactor (1) according to one of the preceding claims, **characterized in that** the mounted compactor (1) has at least one, preferably variable, throttle (24), (25) which is arranged in series with the drive (15) from the perspective of the hydraulic connection (4) in or behind the bridge rectifier (21-22-13-14).

12. Mounted compactor (1) according to one of the preceding claims, **characterized in that** the mounted compactor (1) has at least one, preferably adjustable, pressure limiter (19), (20) in a non-coordinated secondary branch, which is arranged parallel to the device for amplitude adjustment (10).

13. Mounted compactor (1) according to one of the preceding claims, **characterized in that** leakage flows and/or relief flows are directed via backflow preventers (13), (14) into the hydraulic line used as the return flow.

14. Mounted compactor (1) according to claim 13, **characterized in that** these backflow preventers (13), (14) are part of the bridge rectifier (11-12-13-14).

## Revendications

1. Compacteur de montage (1) pour compacter un sol, avec un dispositif de fixation (2) au moyen duquel il peut être connecté en tant qu'accessoire à une machine de construction, en particulier une pelle, avec une plaque de compactage (3) disposée pour compacter un sol et avec une liaison hydraulique (4), via laquelle un débit volumique variable d'un fluide hydraulique peut être fourni par la machine de construction, et un excite-vibration (8), conçu pour mettre en vibration la plaque de compression (3), et qui peut être entraîné via la liaison hydraulique (4) au moyen du débit volumique,
**caractérisé en ce que** le compacteur de montage (1) possède un circuit hydraulique, qui comprend un redresseur hydraulique (11-12-13-14) et est conçu de telle manière qu'une première partie du débit volumique variable en direction pouvant être fourni via la connexion hydraulique (4), redressée dans sa direction d'écoulement, est dirigée vers un entraînement (15) de l'excitateur de vibration (8),
et qu'une seconde partie du débit volumique variable en direction pouvant être fourni via la connexion hydraulique (4), non redressée dans sa direction d'écoulement, est dirigée vers un dispositif (10) pour ajuster l'amplitude de l'excitateur de vibration (8).

2. Compacteur de montage (1) selon la revendication 1, **caractérisé en ce que** le Compacteur de montage (1) comporte quatre clapets anti-retour (11), (12), (13), (14) pour rectifier le débit volumique changeant de direction, qui sont disposés en redresseurs en pont (11-12-13-14) sous la forme d'un circuit Graetz.

3. Compacteur de montage (1) selon l'une des revendications précédentes, **caractérisé en ce que** le dispositif de réglage de l'amplitude (10) peut adopter au moins deux positions, dont la position dépend alternativement du sens du débit volumique variable.

4. Compacteur de montage (1) selon l'une des revendications précédentes, **caractérisé en ce que** le générateur de vibrations (8) comprend au moins deux arbres déséquilibrés couplés, tournant de manière synchrone ou de manière contrarotative synchrone (91), (92), dont un premier est réglable dans sa phase par une demi-rotation par rapport à un second.

5. Compacteur de montage (1) selon la revendication 3 et la revendication 4, **caractérisé en ce qu'**un réglage de la position de phase du premier arbre de déséquilibre (92) peut être effectué au moyen du dispositif de réglage de l'amplitude (10), et que les deux arbres de déséquilibre (91), (92), dans une première position du dispositif de réglage de l'amplitude (10), ont une position de phase réglée d'un demi-tour par rapport à une deuxième position du dispositif de réglage de l'amplitude (10).

6. Compacteur de montage (1) selon la revendication 5, **caractérisé en ce que** les arbres de déséquilibre (91), (92) sont couplés via une broche ou une bague hélicoïdale (40) et qu'un réglage de la position de phase entre les arbres de déséquilibre (91), (92) peut être réalisé en faisant tourner la broche ou la bague hélicoïdale (40).

7. Compacteur de montage (1) selon la revendication 6, **caractérisé en ce qu'**une goupille de réglage (42) s'engage dans une rainure de la broche ou dans une rainure en spirale (41) de la manchon spiralé (40) et qu'un réglage de la position de phase entre les arbres de déséquilibre (91), (92) peut être réalisé par un réglage axial mutuel de la goupille de réglage (42) et de la broche ou du manchon spiralé (40).

8. Compacteur de montage (1) selon la revendication 7, **caractérisé en ce que**
- avec la broche ou la douille spiralée (40) fixée axialement, un réglage de la goupille de réglage (42) le long d'un axe parallèle à la broche ou le long d'un axe dans la douille spiralée (40), ou,
- avec la goupille de réglage (42) fixée axialement, un réglage axial de la broche ou de la douille spiralée (40),
- ou un déplacement axial opposé de la goupille de réglage (42) et de la broche ou de la douille spiralée (40),
pouvant être réalisé de manière bidirectionnelle au moyen du débit volumique variable.

9. Compacteur de montage (1) selon l'une des revendications 5 à 8, **caractérisé en ce que**, dans le cas de plus de deux arbres de déséquilibre (91), (92), l'effet total d'un ou plusieurs arbres de déséquilibre (92) dont la position de phase est réglable par rapport à l'autre ou aux autres arbres de déséquilibre (91) n'est pas égal à l'effet total de l'autre ou des autres arbres de déséquilibre (91).

10. Compacteur de montage (1) selon l'une des revendications précédentes, **caractérisé en ce que** le compacteur de montage (1) comprend un limiteur de pression (23) qui, du point de vue de la connexion hydraulique (4), est disposé derrière un pont redresseur (21-22-13-14) entre la conduite de pression et la conduite de retour.

11. Compacteur de montage (1) selon l'une quelconque des revendications précédentes, **caractérisé en ce que** le compacteur de montage (1) comporte au moins un, de préférence variable, papillon de gaz (24), (25), lequel est disposé en série avec la transmission (15) du point de vue de la connexion hydraulique (4) dans ou derrière le pont redresseur (21-22-13-14).

12. Compacteur de montage (1) selon l'une des revendications précédentes, **caractérisé en ce que** le compacteur de montage (1) comprend au moins un limiteur de pression (19), (20), de préférence réglable, dans une branche secondaire non coordonnée, qui est disposé parallèlement au dispositif de réglage de l'amplitude (10).

13. Compacteur de montage (1) selon l'une des revendications précédentes, **caractérisé en ce que** les flux de fuite et/ou les flux de décharge sont dirigés via des clapets anti-retour (13), (14) dans la canalisation hydraulique utilisée comme flux de retour.

14. Compacteur de montage (1) selon la revendication 13, **caractérisé en ce que** ces clapets anti-retour (13), (14) font partie du pont redresseur (11-12-13-14).
